# EUROPÄISCHE PATENTSCHRIFT

(11) **EP 0 995 244 B1**
(45) Veröffentlichungstag und Bekanntmachung des Hinweises auf die Patenterteilung: **30.05.2001**
(21) Anmeldenummer: 98945012.7
(22) Anmeldetag: 14.07.1998
(51) Int. Cl.: H01T 1/14

(54) **ÜBERSPANNUNGSABLEITER MIT ÄUSSERER KURZSCHLUSSEINRICHTUNG**
SURGE VOLTAGE PROTECTOR WITH AN EXTERNAL SHORT-CIRCUITING DEVICE
LIMITEUR DE SURTENSION A COURT-CIRCUITEUR EXTERIEUR

(30) Priorität: 15.07.1997 DE 19731312
(43) Veröffentlichungstag der Anmeldung: 26.04.2000
(73) Patentinhaber: EPCOS AG, 81541 München (DE)
(72) Erfinder: BOY, Jürgen, D-13465 Berlin (DE); KROST, Norbert, D-12103 Berlin (DE)
(74) Vertreter: Epping, Wilhelm, Dipl.-Ing.
(86) Internationale Anmeldenummer: DE9802011
(87) Internationale Veröffentlichungsnummer: WO9904468

(56) Entgegenhaltungen:
- FR-A- 2 621 184
- US-A- 5 187 634

## Beschreibung

Die Erfindung liegt auf dem Gebiet der elektrischen Bauelemente und ist bei der konstruktiven Ausgestaltung eines Überspannungsableiters anzuwenden, der mit einer äußeren Kurzschlußeinrichtung versehen ist. Derartige Kurzschlußeinrichtungen sind sowohl bei Zwei-Elektroden- als auch bei Drei-Elektroden-Überspannungsableitern gebräuchlich. Derartige Ableiter weisen üblicherweise eine zylindrische Bauform auf, wobei die Elektroden isoliert voneinander angeordnet sind. Die Kurzschlußeinrichtungen dienen zum Schutz des Überspannungsableiters bei Langzeitbelastungen; eine Kurzschlußeinrichtung enthält in aller Regel ein bei höheren Temperaturen schmelzbares Konstruktionselement, mit dessen Hilfe die beiden Elektroden bzw. die Mittelelektrode und eine oder beide Endelektroden kurzgeschlossen werden.

Für Drei-Elektroden-Ableiter ist eine äußere Kurzschlußeinrichtung bekannt, die aus einem auf die Mittelelektrode mittels einer Klammer aufgesetzten, sich längs der Achse des Überspannungsableiters erstreckenden federnden Bügels besteht. Die freien Enden der beiden Arme dieses Federbügels liegen dabei nicht radial sondern stirnseitig axial an den beiden Endelektroden unter Zwischenschaltung eines im Überlastfall schmelzbaren, mittig zur jeweiligen Endelektrode angeordneten isolierenden Kunststoffkörpers an. Das Ende jedes Armes des Federbügels ist dabei als Kontaktlasche ausgebildet, die den abstandhaltenden Kunststoffkörper diagonal überragt und im Kurzschlußfall die Stirnfläche der jeweiligen Endelektrode in deren Randbereich kontaktiert (US 4,984,125 A, Fig. 1a und 1b).

Es sind weiterhin Kurzschlußeinrichtungen bekannt, die für Überspannungsableiter sowohl mit zwei Elektroden als auch mit drei Elektroden einsetzbar sind. Diese Kurzschlußeinrichtungen bestehen ebenfalls aus einem federnden Bügel mit zwei freien Enden, die axial an den Endelektroden anliegen. Bei Überspannungsableitern mit zwei Elektroden ist zwischen dem einen freien Ende des federnden Kurzschlußbügels und der zugehörigen Elektrode eine schmelzbare Isolierfolie angeordnet, die im Kurzschlußfall vom Kontaktbereich des freien Endes des Kurzschlußbügels durchstoßen wird. Dieser Kontaktbereich kann dabei gabelartig aus zwei flachen Kontaktlaschen bestehen, sofern der Überspannungsableiter mit axial angelöteten Anschlußdrähten versehen ist (FR 2 621 184 A). Bei Überspannungsableitern mit drei Elektroden kontaktiert der Kurzschlußbügel die Mittelelektrode und liegt mit seinen freien Enden an den Stirnflächen der beiden Endelektroden axial unter Zwischenschaltung einer außermittig im Randbereich der jeweiligen Elektrode angeordneten Isolierfolie an (US 5,029,302 A, WO 90/13904).

Bei einem weiterhin bekannten Drei-Elektroden-Überspannungsableiter mit federndem Kurzschlußbügel ist als isolierender Abstandhalter ein speziell geformtes Spritzgießteil vorgesehen, das sattelartig auf den Ableiter aufgesetzt ist und an beiden Enden mit einem steigbügelartigen Ansatz versehen ist, wobei der Fußbereich des jeweiligen Steigbügels den eigentlichen Abstandhalter für die federnden Kontaktlaschen des Federbügels bildet. Jede Kontaktlasche ist zweizüngig ausgebildet, wobei die beiden Kontaktzungen einen gemeinsamen Basisbereich aufweisen, durch einen schmalen Schlitz voneinander getrennt sind, am außermittig zur jeweiligen Endelektrode angeordneten Abstandhalter anliegen und den Abstandhalter radial überragen (US 5, 187,634 A).

Ausgehend von einem Überspannungsableiter in zylindrischer Bauform mit den Merkmalen des Oberbegriffes des Patentanspruches 1 (US 5,187,634 A) liegt der Erfindung die Aufgabe zugrunde, eine möglichst einfach aufgebaute robuste Kurzschlußeinrichtung zu schaffen, die auch für Überspannungsableiter mit axial angeschweißten Anschlußdrähten geeignet ist und eine hohe Wechselstromtragfähigkeit (max. 30 Amp/15 min je Ableitstrecke) aufweist.

Zur Lösung dieser Aufgabe ist gemäß der Erfindung vorgesehen, daß die Kontaktlaschen zwischen sich den Mittenbereich der ersten Elektrode freigeben, daß der Abstandhalter zwischen dem gemeinsamen Basisbereich der Kontaktlaschen und der Stirnfläche der ersten Elektrode angeordnet ist und daß der gemeinsame Basisbereich der Kontaktlaschen jeweils mit einem Schlitz versehen ist, in dem der isolierende Abstandhalter mit einem Halteansatz fixiert wird. Der Halteansatz kann dabei als kurzer zylindrischer Stutzen ausgebildet sein oder auch von einer ringförmigen Ausnehmung gebildet sein, die beispielsweise in die Mantelfläche eines zylindrischen Körpers eingearbeitet ist.

Eine derartige Ausgestaltung der Kurzschlußeinrichtung ermöglicht - unabhängig davon, ob und wie (radial oder axial abstehend) die Anschlußdrähte an die stirnseitigen Elektroden angeschlossen sind - eine großflächige Kontaktgabe an den stirnseitigen Elektroden durch Ausformung von zwei Kontaktlaschen, die im Randbereich der Elektroden ohne Beeinträchtigung durch geschmolzenes Isoliermaterial zur Kontaktgabe gelangen. Der relativ weit von den Kontaktstellen entfernt angeordnete Abstandhalter kann dabei sehr klein, insbesondere als zylindrischer Körper, ausgebildet sein, wodurch die örtliche Fixierung des bzw. der Abstandhalter konstruktiv erleichtert ist.

Die gemäß der Erfindung ausgebildete Kurzschlußeinrichtung wird für Überspannungsableiter mit zwei Elektroden, von denen die zweite Elektrode das andere stirnseitige Ende des Überspannungsableiters bildet und von der ersten Elektrode durch einen rohrförmigen Isolator auf Abstand gehalten wird, zweckmäßig in der Weise angewendet, daß der Kurzschlußbügel in Achsrichtung des Überspannungsableiters symmetrisch ausgebildet und mittels einer Klammer auf dem Isolator fixiert ist. Dabei kann das andere Ende des Kurzschlußbügels ebenfalls mittels eines Abstandhalters auf Abstand zur zweiten Elektrode gehalten werden; das andere Ende des Kurzschlußbügels kann aber auch direkt an der zweiten Elektrode anliegen.

Die Anwendung des gemäß der Erfindung ausgebildeten Kurzschlußbügels bei Überspannungsableitern mit drei Elektroden, von denen die zweite Elektrode das andere stirnseitige Ende des Überspannungsableiters bildet und die dritte Elektrode zwischen der ersten und der zweiten Elektrode angeordnet und von diesen Elektroden mittels eines ersten und eines zweiten hohlzylindrischen Isolators isoliert ist, erfolgt zweckmäßig in der Weise, daß der Kurzschlußbügel in Achsrichtung ebenfalls symmetrisch ausgebildet ist und mittels einer Klammer auf der dritten Elektrode aufsitzt.

Drei Ausführungsbeispiele eines gemäß der Erfindung ausgebildeten Überspannungsableiters sind in den Figuren 1 bis 7 dargestellt. Dabei zeigen
- Figuren 1 und 2: einen Drei-Elektroden-Überspannungsableiter in zwei Ansichten,
- Figur 3: einen Zwei-Elektroden-Ableiter in Seitenansicht,
- Figur 4: eine Variante zum Überspannungsableiter gemäß Figur 3 und
- Figuren 5 bis 7: drei Ausführungsformen eines isolierenden Abstandhalters.

Der Überspannungsableiter 1 gemäß den Figuren 1 und 2 weist eine erste Endelektrode 11, eine zweite Endelektrode 12 und eine dritte Elektrode 13 auf, die als Mittelelektrode ausgebildet und von den beiden Endelektroden 11 und 12 mittels der rohrförmigen Isolatoren 14 und 15 isoliert angeordnet ist. Alle Elektroden bestehen aus Kupfer und sind ähnlich der in der US-PS 4,433,354 dargestellten Konfiguration ausgebildet. Dabei sind die beiden Endelektroden 11 und 12 mit axial angeschweißten Anschlußdrähten 16 versehen, insbesondere gemäß Figur 1 der US-PS 4,362,962. Die Mittelelektrode 13 ist mit einem tangential angeschweißten und radial verlaufenden Anschlußdraht versehen.

Der Überspannungsableiter 1 ist mit einer Kurzschlußeinrichtung 2 bestückt, die im wesentlichen aus einem zweiarmigen, federnden Kurzschlußbugel 21 und zwei isolierenden Abstandhaltern 31 besteht. Der Kurzschlußbügel 21 weist zwei parallel zur Längsachse des Überspannungsableiters verlaufende Arme 22 und 23 auf, die im Bereich der beiden Endelektroden senkrecht zur Längsachse A abgewinkelt sind und anschließend etwa parallel zu den Stirnflächen der beiden Endelektroden 11 und 12 verlaufen. Die Enden der Arme 22 und 23 bilden Kontaktbereiche 24 und 25, die gemäß Figur 2 aus je zwei Kontaktlaschen 26 und 27 bestehen. Die Kontaktlaschen geben den Mittenbereich 11 A der jeweiligen Endelektrode frei, wobei die eigentliche Kontaktfläche dem Randbereich 11 B der jeweiligen Elektrode gegenüber steht.

Die Kontaktlaschen 26 und 27 haben eine gemeinsame Basis 28, die mit einem Schlitz 29 versehen ist. In diesen Schlitz 29 ist ein Halteansatz 32 des isolierenden Abstandhalters 31 eingesetzt. Der isolierende Abstandhalter befindet sich somit zwischen der gemeinsamen Basis 28 und dem Randbereich 11 B der jeweiligen Endelektrode und ist so bemessen, daß zwischen den Kontaktlaschen 26,27 und dem Randbereich 11 B der Endelektroden ein Luftspalt Ls eingehalten wird.

Der Kurzschlußbügel 21 ist noch mit einer Klammer 30 versehen, die die Isolatoren 14 und 15 auf mehr als der Hälfte ihres Umfanges umfaßt und mit deren Hilfe der Kurzschlußbügel auf der Mittelelektrode 13 aufsitzt.

Bei dem Überspannungsableiter gemäß Figur 3 handelt es sich um einen Zwei-Elektroden-Ableiter mit den beiden Endelektroden 11 und 12, die mittels des Isolators 33 voneinander isoliert sind. Die Kurzschlußeinrichtung ist gemäß der Kurzschlußeinrichtung gemäß den Figuren 1 und 2 aufgebaut und besteht aus einem Federbügel 34 und den beiden isolierenden Abstandhaltern 31, wobei die Klammer 35 direkt auf den Isolator 33 aufgesetzt ist, ohne dort eine elektrische Kontaktierung zu bewirken.

Gemäß Figur 4 kann bei dem Überspannungsableiter gemäß Figur 3 der eine isolierende Abstandhalter 31 auch weggelassen werden, so daß der Kontaktbereich des federnden Armes 23 stets direkt am stirnseitigen Randbereich der Endelektrode 11 anliegt.

Figur 5 zeigt den isolierenden Abstandhalter 31 mit dem Halteansatz 32. - Gemäß Figur 6 kann der isolierende Abstandhalter aus einem zylindrischen Teil 36 bestehen, das mit einer ringförmigen Ausnehmung 37 versehen ist, mit der der Abstandhalter in den Schlitz 29 der Kontaktbereiche 24 und 25 eingefügt werden kann. - Gemäß Figur 7 kann der Abstandhalter auch leidglich aus einer Scheibe 38 bestehen, die dann zwischen die gemeinsame Basis 28 der Laschen 26 und 27 und dem Randbereich 11 B der jeweiligen Elektrode eingefügt wird und dort durch die Federspannung der Arme 22, 23 festgehalten wird.

## Patentansprüche

1. Überspannungsableiter in zylindrischer Bauform mit wenigstens einer ein stirnseitiges Ende des Überspannungsableiters bildenden ersten Elektrode und mit einer von der ersten isoliert angeordneten zweiten Elektrode und mit einem federnden Kurzschlußbügel, dessen eines Ende einen Kontaktbereich aufweist, der einem Randbereich der Stirnfläche der ersten Elektrode zugeordnet ist,
wobei der Kontaktbereich des Kurzschlußbügels mittels eines außermittig zur ersten Elektrode angeordneten, isolierenden, im Überlastfall schmelzbaren Abstandhalters axial auf Abstand zur ersten Elektrode gehalten wird und der auf Abstand (Ls) gehaltene Kontaktbereich (24,25) des federnden Kurzschlußbügels (21) von zwei Kontaktlaschen (26,27) gebildet ist, die von einem gemeinsamen Basisbereich ausgehen,
**dadurch gekennzeichnet**,
daß die Kontaktlaschen (26,27) zwischen sich den Mittenbereich (11 A) der ersten Elektrode (11) freigeben,
daß der isolierende Abstandhalter (31) zwischen dem gemeinsamen Basisbereich (28) der Kontaktlaschen (26,27) und der Stirnfläche der ersten Elektrode (11) angeordnet ist und
daß der gemeinsame Basisbereich (28) der Kontaktlaschen mit einem Schlitz (29) versehen ist, in dem der isolierende Abstandhalter (31) mit einem Halteansatz (32) fixiert ist.

2. Überspannungsableiter nach Anspruch 1,
**dadurch gekennzeichnet**,
daß der Halteansatz von einer ringförmigen Ausnehmung (37) gebildet ist.

3. Überspannungsableiter nach Anspruch 1 oder 2 mit zwei Elektroden, von denen die zweite Elektrode das andere stirnseitige Ende des Überspannungsableiters bildet, und mit einem zwischen den beiden Elektroden angeordneten rohrförmigen Isolator,
**dadurch gekennzeichnet**,
daß der Kurzschlußbügel in Achsrichtung des Überspannungsableiters symmetrisch ausgebildet und mittels einer Klammer (35) auf dem Isolator (33) fixiert ist.

4. Überspannungsableiter nach Anspruch 3,
**dadurch gekennzeichnet**,
daß das andere Ende des Kurzschlußbügels direkt an der zweiten Elektrode (12) anliegt.

5. Überspannungsableiter nach Anspruch 1 oder 2 mit drei Elektroden, von den die zweite Elektrode das andere stirnseitige Ende des Überspannungsableiters bildet und die dritte Elektrode zwischen der ersten und der zweiten Elektrode angeordnet und von diesen Elektroden mittels eines ersten und eines zweiten hohlzylindrischen Isolators isoliert ist,
**dadurch gekennzeichnet,**
daß der Kurzschlußbügel (21) in Achsrichtung symmetrisch ausgebildet ist und mittels einer Klammer (30) auf der dritten Elektrode (13) aufsitzt.

## Claims

1. Surge arrester having a cylindrical shape with at least one first electrode which forms an end-face end of the surge arrester and with a second electrode, which is arranged such that it is insulated from the first electrode, and with a sprung short-circuiting clip whose one end has a contact area which is associated with an edge area of the end surface of the first electrode,
with the contact area of the short-circuiting clip being held axially at a distance away from the first electrode by means of a spacer which is arranged eccentrically with respect to the first electrode, provides insulation and can melt in the event of an overload, and the contact area (24, 25), which is held at a distance (Ls), of the sprung short-circuiting clip (21) being formed by two contact lugs (26, 27) which originate from a common base area,
characterized
in that the contact lugs (26, 27) expose the centre area (11 A) of the first electrode (11) between them,
in that the insulating spacer (31) is arranged between the common base area (28) of the contact lugs (26, 27) and the end surface of the first electrode (11), and
in that the common base area (28) of the contact lugs is provided with a slot (29) in which the insulating spacer (31) is fixed by means of a holding attachment (32).

2. Surge arrester according to Claim 1,
characterized
in that the holding attachment is formed by an annular recess (37).

3. Surge arrester according to Claim 1 or 2 having two electrodes, of which the second electrode forms the other end-face end of the surge arrester, and having a tubular insulator which is arranged between the two electrodes,
characterized
in that the short-circuiting clip is designed to be symmetrical in the axial direction of the surge arrester, and is fixed on the insulator (33) by means of a bracket (35).

4. Surge arrester according to Claim 3,
characterized
in that the other end of the short-circuiting clip rests directly on the second electrode (12).

5. Surge arrester according to Claim 1 or 2 having three electrodes, of which the second electrode forms the other end-face end of the surge arrester, and the third electrode is arranged between the first electrode and the second electrode and is insulated from these electrodes by means of a first and a second hollowcylindrical insulator,
characterized
in that the short-circuiting clip (21) is designed to be symmetrical in the axial direction, and is seated on the third electrode (13) by means of a bracket (30).

## Revendications

1. Eclateur en mode de construction cylindrique, comportant au moins une première électrode formant une extrémité côté frontal de l'éclateur et comportant une deuxième électrode, montée de manière isolée par rapport à la première, et comportant un étrier de court-circuit élastique, dont une extrémité comporte une zone de contact qui est associée à une zone du bord de la surface frontale de la première électrode,
la zone de contact de l'étrier de court-circuit étant, au moyen d'une entretoise montée en dehors du milieu de la première électrode, isolante, fusible en cas de surcharge et maintenue axialement à distance de la première électrode et la zone (24, 25) de contact, maintenue à distance (Ls), de l'étrier (21) de court-circuit élastique étant formée par deux pattes (26, 27) de contact qui partent d'une zone de base commune,
caractérisé en ce que les pattes (26, 27) de contact dégagent entre elles la zone (11a) médiane de la première électrode (11),
en ce que l'entretoise (31) isolante est montée entre la zone (28) de base commune des pattes (26, 27) de contact et la surface frontale de la première électrode (11) et
en ce que la zone (28) de base commune des pattes de contact est munie d'une fente (29) dans laquelle l'entretoise (31) isolante est immobilisée par une pièce (32) de maintien.

2. Eclateur suivant la revendication 1, caractérisé en ce que la pièce de maintien est formée par un évidement (37) annulaire.

3. Eclateur suivant la revendication 1 ou 2, comportant deux électrodes, dont la deuxième électrode forme l'autre extrémité côté frontal de l'éclateur et qui comporte un isolant tubulaire monté entre les deux électrodes,
caractérisé en ce que l'étrier de court-circuit est réalisé de manière symétrique dans la direction axiale de l'éclateur et immobilisé au moyen d'une agrafe (35) sur l'isolant (33).

4. Eclateur suivant la revendication 3, caractérisé en ce que l'autre extrémité de l'étrier de court-circuit s'applique directement à la deuxième électrode (12).

5. Eclateur suivant la revendication 1 ou 2, comportant trois électrodes, dont la deuxième électrode forme l'autre extrémité côté frontal de l'éclateur et dont la troisième électrode est montée entre la première et la deuxième électrode et est isolée de ces électrodes au moyen d'un premier et d'un deuxième isolant cylindrique creux,
caractérisé en ce que l'étrier (21) de court-circuit est réalisé de manière symétrique dans la direction axiale et repose au moyen d'une agrafe (30) sur la troisième électrode (13).
